# EUROPÄISCHE PATENTSCHRIFT

(11) **EP 4 504 419 B1**
(45) Veröffentlichungstag und Bekanntmachung des Hinweises auf die Patenterteilung: **17.12.2025**
(21) Anmeldenummer: 23712837.6
(22) Anmeldetag: 16.03.2023
(51) Int. Cl.: B04B 11/04, B04B 1/14

(54) **SEPARATOR**
SEPARATOR
SÉPARATEUR

(30) Priorität: 07.04.2022 DE 102022108491
(43) Veröffentlichungstag der Anmeldung: 12.02.2025
(73) Patentinhaber: GEA Westfalia Separator Group GmbH, 59302 Oelde (DE)
(72) Erfinder: BARTSCHER, Axel, 59302 Oelde (DE); QUITER, Kathrin, 48317 Drensteinfurt (DE)
(74) Vertreter: Specht, Peter
(86) Internationale Anmeldenummer: PCT/EP2023/056733
(87) Internationale Veröffentlichungsnummer: WO 2023/194067

(56) Entgegenhaltungen:
- DE-B2- 2 214 487
- US-A- 3 403 849

## Beschreibung

Die vorliegende Erfindung betrifft einen selbstentleerenden Separator nach dem Oberbegriff des Anspruchs 1.

Selbstentleerende Separatoren im Sinne dieser Schrift verfügen neben einem oder mehreren Abläufen für eine oder mehrere Flüssigkeitsphasen über einen Entleerungsmechanismus mit einem Kolbenschieber, der mit einem Aktor vorzugsweise einem fluidbetätigten Aktor, insbesondere mit Flüssigkeit als Fluid, abwechselnd in eine Öffnungs- und in eine Schließstellung bewegbar ist, wodurch bzw. bei der der Kolbenschieber diskontinuierlich Feststoffaustragsöffnungen in der Trommelwandung für eine gewisse Zeitspanne freigibt (Öffnungsstellung) und wieder verschließt (Schließstellung). In der Öffnungsstellung wird eine Feststoffphase aus der Schleudertrommel abgeleitet. In der Schließstellung ist dies nicht der Fall.

Bei derartigen Entleerungsmechanismen mit einem Kolbenschieber wird die verwendete Schließflüssigkeit in eine Schließkammer - in der Regel unterhalb des Kolbenschiebers - gespritzt. Die Geometrie dieser Schließkammer ist so gewählt, dass der Flüssigkeitsdruck, der durch die Rotation der Schließflüssigkeit entsteht und auf den Kolbenschieber wirkt, größer ist als der Flüssigkeitsdruck des zu klärenden Produkts im Trennraum oberhalb des Kolbenschiebers. Durch diese Druckdifferenz hebt sich der Kolbenschieber im Betrieb und verschließt die Entleerungsöffnungen in der Trommel bzw. verschließt sie nach einer Feststoffentleerung wieder.

Durch eine entsprechende Ventilanordnung, wie beispielweise ein oder mehrere Kolbenventile, welche in fluider Verbindung mit der Schließkammer stehen, kann die Schließflüssigkeit bei einer Feststoffentleerung aus der Schließkammer abgelassen werden, so dass die Flüssigkeit aus der Schließkammer - in der Regel unterhalb des Kolbenschiebers - entweicht, was den in der Schließkammer auf den Kolbenschieber wirkenden Druck senkt, so dass der Flüssigkeitsdruck, den das Produkt in der Regel oberhalb des Kolbenschiebers auf diesen ausübt, den Kolbenschieber nach unten verschiebt. Hierdurch werden die Entleerungsöffnungen in der Trommel freigegeben bzw. geöffnet.

Wünschenswert ist ein einstellbares, variables Feststoffvolumen, das je Zeiteinheit aus dem Separator entleerbar ist.

Aus der DE 22 14 487 ist ein Separator bekannt, bei dem ein Teil der Entleerungsöffnungen als permanent geöffnete Düsen ausgestaltet ist, während ein anderer Teil der Satz Entleerungsöffnungen als intermittierend zu öffnende Öffnungen/Düsen vorgesehen ist.

Aus der US 2020/ 029935 ist ein Separator bekannt, bei dem die Trommel mit zwei Sätzen von Entleerungsöffnungen versehen ist. Zum Öffnen des jeweiligen Satzes Öffnungen ist jeweils ein Kolbenschieber erforderlich.

In der US 3 403 849 wird ein elektromagnetisch betriebenes Ventil zum gesteuerten Ablassen von Schließfluid beschrieben.

Die Entleerungseinrichtungen nach dem Stand der Technik bringen jedoch einen relativ hohen konstruktiven Aufwand mit sich und / oder bieten nur eine unbefriedigende Lösung hinsichtlich einer Einstellbarkeit des Zeitraums, in dem die Feststoffaustragsöffnungen geöffnet sind als auch in der Einstellbarkeit des Querschnitts der Feststoffaustragsöffnungen und damit der Variabilität und der Einstellbarkeit des Feststoffvolumens, das je Zeiteinheit aus dem Separator entleert wird.

Die zu lösende Aufgabe besteht darin, einen Separator mit einem weiterentwickelten, optimierten Entleerungsmechanismus zu schaffen.

Die Erfindung erreicht dieses Ziel durch den Gegenstand des Anspruchs 1.

Nach Anspruch 1 wird ein Separator, insbesondere selbstentleerender Separator, zur zentrifugalen Trennung eines fließfähigen Produkts P in wenigstens eine Flüssigkeitsphase L und wenigstens eine Feststoffphase S geschaffen, der eine drehbare Schleudertrommel mit vertikaler Drehachse D aufweist, die einen Trennraum aufweist, in dem vorzugsweise ein Tellerpaket vorgesehen ist, und die Feststoffaustragsöffnungen aufweist und einen Entleerungsmechanismus mit einem einzigen Kolbenschieber, der dazu ausgelegt ist, die Feststoffentleerungsöffnungen diskontinuierlich zu öffnen und zu schließen, wobei eine Steuerungsanordnung für den Entleerungsmechanismus vorgesehen ist, wobei die Schleudertrommel auf ihrem Umfang einen ersten Satz Feststoffaustragsöffnungen und einen zweiten Satz Feststoffaustragsöffnungen aufweist, wobei der erste Satz Feststoffaustragsöffnungen und der zweite Satz Feststoffaustragsöffnungen in zwei unterschiedlichen axialen Höhen am Umfang der Schleudertrommel angeordnet ist/sind und somit vertikal voneinander beabstandet ist, wobei die beiden Sätze von Feststoffaustragsöffnungen mit dem einzigen Kolbenschieber öffenbar und schließbar sind bzw. geöffnet oder geschlossen werden.

Dadurch wird ein Separator mit einer Entleerungseinrichtung für die Feststoffphase geschaffen, die konstruktiv einfach gestaltet ist sowie eine einfache Einstellbarkeit des Querschnitts der geöffneten Feststoffaustragsöffnungen zum Feststoffaustrag erlaubt. Der Querschnitt der geöffneten Feststoffaustragsöffnungen zum Feststoffaustrag ist durch die zwei Sätze der Feststofföffnungen variabel, da entweder ein Satz oder beide Sätze der Feststofföffnungen durch den Kolbenschieber geöffnet sein können. Dadurch ist das Feststoffvolumen vorteilhaft variabel und einstellbar, das je Zeiteinheit aus dem Separator entleert wird.

In einer besonders bevorzugten Ausführungsvariante der Erfindung ist vorgesehen, dass die Steuerungsanordnung für den Entleerungsmechanismus eine Schließkammer für ein Fluid aufweist und eine Ventilanordnung mit wenigstens einem Schließkammerventil aufweist, das mit der Schließkammer in Verbindung steht, um durch Ablassen von Schließfluid in einer Schaltstellung den einzigen Kolbenschieber zu betätigen.

In einer weiteren besonders bevorzugten Ausführungsvariante der Erfindung ist vorgesehen, dass die Steuerungsanordnung für den Entleerungsmechanismus auf die Ventilanordnung mit dem wenigstens einem Schließkammerventil wirkt, das elektrisch schaltbar ist. Dadurch wird insbesondere für das oder die Schließkammerventil(e) eine einfache Möglichkeit geschaffen, eine variable Einstellbarkeit des zu entleerenden Feststoffvolumens zur Verfügung zu stellen. Denn der Kolbenschieber kann dadurch in die Lage versetzt werden, beliebige Zwischenpositionen anzufahren, um die Entleerung des Feststoffvolumens besonders variabel zu gestalten.

So kann das Schließkammerventil zum Ablassen des Schließfluids gezielt gesteuert geöffnet und geschlossen werden kann. Dadurch wird der Feststoffentleerungsvorgang unabhängig vom übrigen Ansteuern des Trenn- oder Klärvorgangs der Zentrifuge gesteuert werden. Insbesondere kann er zeitlich entkoppelt werden.

Es kann in einer weiteren besonders bevorzugten Ausführungsvariante der Erfindung vorgesehen sein, dass sich der Kolbenschieber durch eine vollständig gefüllte Schließkammer in einer Schließstellung befindet und den ersten Satz Feststoffaustragsöffnungen und den zweiten Satz Feststoffaustragsöffnungen verschließt.

Ferner kann in einer weiteren besonders bevorzugten Ausführungsvariante der Erfindung vorgesehen sein, dass sich der Kolbenschieber durch eine vollständig geleerte Schließkammer in einer Öffnungsstellung befindet und den ersten Satz Feststoffaustragsöffnungen und den zweiten Satz Feststoffaustragsöffnungen freigibt und öffnet. Dadurch wird konstruktiv einfach mit bewährten Mitteln eine Öffnungsstellung des Kolbenschiebers erreicht, bei der ein maximal mögliches Feststoffvolumen pro Zeiteinheit entleerbar ist.

Ebenfalls kann in einer weiteren bevorzugten Ausführungsvariante der Erfindung vorgesehen sein, dass sich der Kolbenschieber durch eine zum Teil geleerte Schließkammer in einer Mittelstellung befindet und nur den ersten, oben angeordneten Satz Feststoffaustragsöffnungen frei gibt. Dadurch wird konstruktiv einfach eine minimal mögliche Entleerung des Feststoffvolumens pro Zeiteinheit erreicht.

Ferner kann in einer weiteren besonders bevorzugten Ausführungsvariante der Erfindung vorgesehen sein, dass der Kolbenschieber in die Mittelstellung absenkbar und in die Mittelstellung anhebbar ist. Dadurch kann die Mittelstellung des Kolbenschiebers zur Entleerung des Feststoffvolumens einfach und schnell angefahren werden.

Weiterhin kann nach einer weiteren Ausführungsvariante der Erfindung vorgesehen sein, dass der Kolbenschieber in eine jeweilige Zwischenstellung positionierbar ist, bei dem der Querschnitt der Feststoffaustragsöffnungen des ersten Satzes Feststoffaustragsöffnungen oder der Querschnitt der Feststoffaustragsöffnungen des zweiten Satzes Feststoffaustragsöffnungen axial nur teilweise geöffnet oder axial geschlossen ist. Dadurch wird eine besonders variable Einstellbarkeit des entleerbaren Feststoffvolumens bei einer Teilentleerung erreicht.

In einer weiteren besonders bevorzugten Ausführungsvariante der Erfindung ist vorgesehen, dass die Feststoffaustragsöffnungen des ersten Satzes Feststoffaustragsöffnungen und die Feststoffaustragsöffnungen des zweiten Satzes Feststoffaustragsöffnungen zueinander winkelversetzt am Umfang der Schleudertrommel platziert sind. Dadurch ergibt sich konstruktiv einfach eine festigkeitsmäßig optimierte Anordnung der beiden Sätze von Feststoffaustragsöffnungen in der Schleudertrommel.

In einer weiteren besonders bevorzugten Ausführungsvariante der Erfindung ist vorgesehen, dass die Anzahl der Feststoffaustragsöffnungen des ersten Satzes Feststoffaustragsöffnungen und Anzahl der Feststoffaustragsöffnungen des zweiten Satzes Feststoffaustragsöffnungen unterschiedlich ist. Dadurch ergibt sich konstruktiv einfach eine nichtlineare Korrelation zwischen Öffnungsgrad des Kolbenschiebers und Feststoffentleerungsvolumen pro Zeiteinheit.

Ferner ist in einer weiteren besonders bevorzugten Ausführungsvariante der Erfindung vorgesehen, dass der ersten Satz Feststoffaustragsöffnungen und zweiten Satz Feststoffaustragsöffnungen jeweils in sich rotationssymmetrisch ist. Dadurch wird konstruktiv einfach eine Schleudertrommel ohne Unwucht erreicht. Unter Rotationssymmetrie wird hierbei die Drehsymmetrie um den Winkelversatz der einzelnen Feststofföffnungen zueinander verstanden.

Alternativ dazu kann in einer weiteren bevorzugten Ausführungsvariante der Erfindung vorgesehen sein, dass die Kombination aus dem ersten Satz Feststoffaustragsöffnungen und zweiten Satz Feststoffaustragsöffnungen eine Rotationssymmetrie ergibt. Auch dadurch wird konstruktiv einfach eine Schleudertrommel ohne Unwucht erreicht.

Weiterhin ist in einer weiteren besonders bevorzugten Ausführungsvariante der Erfindung vorgesehen, dass ein Öffnungsquerschnitt der Feststoffaustragsöffnungen des ersten Satzes der Feststoffaustragsöffnungen oder der Feststoffaustragsöffnungen des zweiten Satzes der Feststoffaustragsöffnungen identisch sind. Dadurch ergibt sich konstruktiv einfach eine lineare Korrelation zwischen Öffnungsgrad des Kolbenschiebers und Feststoffentleerungsvolumen pro Zeiteinheit.

Alternativ dazu kann in einer weiteren bevorzugten Ausführungsvariante der Erfindung vorgesehen sein, dass die Öffnungsquerschnitte der Feststoffaustragsöffnungen des ersten Satzes Feststoffaustragsöffnungen und die Öffnungsquerschnitte der Feststoffaustragsöffnungen des zweiten Satzes Feststoffaustragsöffnungen unterschiedlich dimensioniert sind. Dadurch wird durch eine konstruktiv einfache Maßnahme ein nichtlinearer Zusammenhang zwischen der Position des Kolbenschiebers und des entleerbaren Feststoffvolumens pro Zeiteinheit hergestellt.

Ebenfalls alternativ dazu kann in einer weiteren bevorzugten Ausführungsvariante der Erfindung vorgesehen sein, dass die Öffnungsquerschnitte der Feststoffaustragsöffnungen des ersten Satzes Feststoffaustragsöffnungen unterschiedlich dimensioniert sind und die Öffnungsquerschnitte der Feststoffaustragsöffnungen des zweiten Satzes Feststoffaustragsöffnungen unterschiedlich dimensioniert sind. In einer weiteren besonders bevorzugten Ausführungsvariante der Erfindung ist vorgesehen, dass der Querschnitt der Feststoffaustragsöffnungen des zweiten Satzes Feststoffaustragsöffnungen kleiner ist als der Querschnitt der Feststoffaustragsöffnungen des ersten Satzes Feststoffaustragsöffnungen. Es wird jeweils durch eine konstruktiv einfache Maßnahme ein nichtlinearer Zusammenhang zwischen der Position des Kolbenschiebers und des entleerbaren Feststoffvolumens pro Zeiteinheit hergestellt.

Ferner ist in einer weiteren besonders bevorzugten Ausführungsvariante der Erfindung vorgesehen, dass sich an die jeweilige Feststoffaustragsöffnung jeweils ein umfangsgeschlossener düsenartiger Kanal anschließt, der jeweils eine Wandung der Schleudertrommel durchgreift und durch den jeweils der Feststoff S aus der Schleudertrommel radial nach außen abgeführt wird.

Die Aufgabe wird auch gelöst durch ein Verfahren zur Steuerung des Feststoffaustrags eines Separators, wobei der eine einzige Kolbenschieber derart ansteuerbar ist, dass er den ersten Satz Feststoffaustragsöffnungen und / oder den zweiten Satz Feststoffaustragsöffnungen vollständig axial oder teilweise axial öffnet.

Um die Präzision dies Entleerungssystems zu erhöhen, ist es denkbar die axiale Position des Kolbenschiebers messtechnisch zu erfassen, an die Steuereinrichtung zu übermitteln, dort auszuwerten und in Abhängigkeit dieser Auswertung das Schließfluidventil bzw. das Schließkammerventil anzusteuern. Hierdurch wird die exakte Positionierung des Kolbenschiebers nicht nur gesteuert, sondern geregelt.

Weitere vorteilhafte Ausgestaltungen der Erfindung sind den übrigen Unteransprüchen zu entnehmen.

Nachfolgend wird die Erfindung anhand eines Ausführungsbeispiels unter Bezug auf die Zeichnung näher beschrieben. Die Erfindung ist nicht auf dieses Ausführungsbeispiel beschränkt, sondern kann auch in anderer Weise wortsinngemäß oder auch in anderer Weise äquivalent realisiert werden. Es zeigt:
- Figur 1:: in Fig. 1a) einen schematischen Vollschnitt eines erfindungsgemäßen Separators und in Fig. 1b) eine Ausschnittsvergrößerung aus Fig. 1a;
- Figur 2:: eine Ausschnittsvergrößerung eines schematischen Vollschnitts einer Ausführungsvariante des erfindungsgemäßen Separators aus Fig. 1a;
- Figur 3:: einen schematischen Vollschnitt durch eine Haube eines erfindungsgemäßen Separators;
- Figur 4:: einen schematischen Vollschnitt durch eine Haube einer Ausführungsvariante eines erfindungsgemäßen Separators;
- Figur 5:: einen schematischen Vollschnitt durch das Gehäuse und durch ein Maschinengehäuse eines Trennseparators nach dem Stand der Technik; und
- Figur 6:: einen schematischen Vollschnitt durch die Trommel eines Klärseparators nach dem Stand der Technik.

In der nachfolgenden Figurenbeschreibung werden mehrere Ausführungsbeispiele eines Separators beschrieben. Die einzelnen Merkmale dieser Ausführungsbeispiele können auch mit nicht gezeigten Ausführungsbeispielen kombiniert werden und eignen sich auch jeweils als vorteilhafte Ausgestaltungen der in einzelnen oder mehreren der in den Haupt- und Unteransprüchen beschriebenen Gegenstände.

Der Separator nach dem Stand der Technik weist eine drehbare Schleudertrommel 1 auf, die wie in den Figuren 5 und 6 dargestellt, eine vertikale Drehachse D aufweisen kann. Die Schleudertrommel 1 kann von einer im Betrieb des Separators nicht mitumlaufenden Haube H eingehaust sein. Gedreht wird die Schleudertrommel 1 von einem Antriebsmotor M, der nach der Ausführung in Fig. 5 indirekt über einen Riementrieb auf eine Antriebsspindel SP der Schleudertrommel 1 wirkt. Die Antriebsspindel SP ist drehbar in einem Maschinengestell G gelagert. Sie trägt die Schleudertrommel 1, welche auf ein freies Ende der Antriebspindel SP aufgesetzt ist. Alternativ sind auch andere Antriebsvarianten realisierbar, beispielsweise ein direkter Antrieb der Schleudertrommel 1, wobei ein Antriebsmotor direkt auf die Antriebsspindel SP der Schleudertrommel 1 wirkt.

Die Schleudertrommel 1 kann einfach und/oder wie hier doppelt konisch (unten und/oder oben sowie insbesondere innen) ausgelegt sein. Die Schleudertrommel 1 kann ein Trommelunterteil 2 und ein Trommeloberteil 3 aufweisen. Diese Trommelteile 2, 3 können auf verschiedene Weise, so mit einem Verschlussring (hier nicht dargestellt) miteinander verbunden sein. Die Schleudertrommel 1 weist ferner ein Produktzulaufrohr 4 auf.

Der Separator ist für einen kontinuierlichen und nicht nur batchweisen Betrieb ausgelegt.

In der Schleudertrommel 1 ist ein Verteiler 5 zur Produktzuleitung aus dem Produktzulaufrohr 4 in einen Trennraum 6 ausgebildet. Im Verteiler 5 wird das Produkt P in das sich drehende System überführt.

In dem Trennraum 6 erfolgt die eigentliche zentrifugale Trennung des Produkts P. Dieser weist ein Tellerpaket 7 aus Trenntellern auf. Er weist ferner radial außen dazu wiederum einen Feststoffsammelraum 8 auf, in dem sich die aus der Suspension bzw. dem fließfähigen Produkt P getrennte Feststoffphase S während des Trenn- und/oder Klärvorgangs sammelt.

Die Schleudertrommel 1 weist wenigstens einen Flüssigkeitsaustrag für eine Flüssigphase L auf. Die Schleudertrommel 1 kann auch mehr als einen Flüssigkeitsaustrag aufweisen, wie dies in Fig. 5 dargestellt ist. Der Flüssigkeitsaustrag ist nach Fig. 6 als Schälscheibe 9 ausgebildet. Der Flüssigkeitsaustrag kann auch in einer anderen Weise realisiert sein.

In Fig. 6 ist beispielhaft ein sogenannter Klärseparator dargestellt, der dazu vorgesehen ist, im Zentrifugalfeld ein zu verarbeitendes Produkt P zu klären bzw. aus diesem eine Feststoffphase S und eine Flüssigkeitsphase L abzutrennen. Der Separator kann auch als sogenannten Trennseparator ausgebildet sein, bei dem zwei Flüssigphasen und eine Feststoffphase voneinander getrennt werden, wie dies in Fig. 5 dargestellt ist.

Zur Ableitung der Feststoffphase S dient ein Entleerungsmechanismus, der einen Kolbenschieber 10 zum Öffnen und Verschließen von Feststoffaustragsöffnungen 11 aufweist. Die hier in einem einzigen Satz vorhandenen Feststoffaustragsöffnungen 11 können umfangsverteilt im Bereich des größten Durchmessers der Schleudertrommel 1 ausgebildet sein. Zweckmäßigerweise erfolgt die Anordnung der Feststoffaustragsöffnungen 11 auf dem Umfang der Schleudertrommel 1 derart, dass die Feststoffaustragsöffnungen 11 nicht zu einer Unwucht der Schleudertrommel 1 führen. Der Kolbenschieber 10 ist hier vertikal beweglich.

Der Entleerungsmechanismus umfasst ferner eine dem Kolbenschieber 10 zugeordnete Steuerungsanordnung 12 zur Steuerung seiner Öffnungs- und Schließbewegungen.

Die linke Hälfte der Zentrifuge in Fig. 6 zeigt den Kolbenschieber 10 in einer abgesenkten Öffnungsposition, während in der rechten Hälfte der Zentrifuge der Kolbenschieber 10 in einer angehobenen Schließposition dargestellt ist.

Die Steuerungsanordnung 12 kann eine rechnerartige elektronische Steuereinrichtung 13 aufweisen (siehe Fig. 6) oder mit dieser verbunden sein. Als diese Steuereinrichtung 13 kann auch eine übergeordnete Steuerung der Zentrifuge verwendet werden.

Die Steuerungsanordnung 12 umfasst hier ferner eine Schließkammer 14 für Fluid.

Diese Schließkammer 14 ist derart ausgelegt, dass durch Einleiten von Fluid über ein Schließfluidventil 15 die Schließbewegung des Kolbenschiebers 10 eingeleitet werden kann und derart, dass während einer Rotation auf einer Betriebsdrehzahl für die zentrifugale Verarbeitung eine Schließstellung des Kolbenschiebers 10 beibehalten werden kann. Das Schließfluidventil 15 ist von der elektronischen Steuereinrichtung 13 ansteuerbar. Für die Schließbewegung des Kolbenschiebers 10 ist es erforderlich, dass das Schließkammerventil 16 geschlossen ist.

Durch eine Ventilanordnung, die wenigstens eines oder mehrere Schließkammerventile 16 umfassen kann, welche in fluider Verbindung mit der Schließkammer 14 stehen, kann das Fluid aus der Schließkammer 14 abgelassen und somit der Feststoffsammelraum 8 durch die Feststoffaustragsöffnungen 11 entleert werden.

Das Schließkammerventil 16 ist häufig als Fliehkraftventil ausgebildet, das bei der Betriebsdrehzahl der Schleudertrommel 1 durch Zentrifugalkraft schließt. Durch das Einleiten eines Öffnungsfluid über ein Öffnungsfluidventil 19 in das Schließkammerventil 16 wird die Öffnungsbewegung des Kolbenschiebers 10 eingeleitet und das Wasser aus der Schließkammer 14 entleert.

Nicht optimal am Stand der Technik ist, dass das gezielte Ablassen nur einer Teilmenge des Fluids aus der Schließkammer 14 nicht präzise reproduziert werden kann, da dies von den hydraulischen Drücken oberhalb und unterhalb des Kolbenschiebers 10 abhängt. Auch ist der Querschnitt der Feststoffaustragsöffnungen 11 nicht variabel einstellbar. Die Erfindung verfolgt deshalb einen anderen Weg.

Abweichend vom Stand der Technik weist die Schleudertrommel 1 eines erfindungsgemäßen Separators auf ihrem Umfang einen ersten Satz Feststoffaustragsöffnungen 11a und einem zweiten Satz Feststoffaustragsöffnungen 11b auf, wie dies in den Figuren 1a, 1b, 2, 3 und 4 dargestellt ist. Vorzugsweise ist der ersten Satz Feststoffaustragsöffnungen 11a und der zweiten Satz Feststoffaustragsöffnungen 11b auf dem größten Radius der Schleudertrommel 1 angeordnet. Der erste Satz Feststoffaustragsöffnungen 11a und der zweite Satz Feststoffaustragsöffnungen 11b sind in zwei unterschiedlichen axialen Höhen am Umfang der Schleudertrommel 1 angeordnet und somit vertikal voneinander beabstandet, wie dies in den Figuren 1a, 1b, 2, 3 und 4 dargestellt ist und können mit einem einzigen Kolbenschieber 10 geöffnet bzw. geschlossen werden.

An die jeweilige Feststoffaustragsöffnung 11a, 11b schließt sich jeweils ein Kanal 18a, 18b an, der jeweils eine Wandung der Schleudertrommel 1 durchgreift und durch den jeweils der Feststoff S aus der Schleudertrommel 1 radial nach außen abgeführt wird.

Befindet sich der Kolbenschieber 10 durch eine vollständig gefüllte Schließkammer 14 in der Schließposition (Fig. 1a, rechte Bildhälfte) sind der erste Satz Feststoffaustragsöffnungen 11a und der zweite Satz Feststoffaustragsöffnungen 11b vom Kolbenschieber 10 verschlossen.

Befindet sich der Kolbenschieber 10 durch eine vollständig geleerte Schließkammer 14 in der Öffnungsposition (Figur 1a, linke Bildhälfte) sind der erste Satz Feststoffaustragsöffnungen 11a und der zweite Satz Feststoffaustragsöffnungen 11b vom Kolbenschieber freigegeben und geöffnet.

Ist die Schließkammer 14 aber nur zum Teil geleert, befindet sich der Kolbenschieber 10 in einer mittleren Position und gibt nur den ersten, hier oben angeordneten Satz Feststoffaustragsöffnungen 11a frei (siehe Fig. 1b und Fig. 2).

Um den Kolbenschieber 10 auf eine solche "Mittelposition" positionieren zu können, ist es erforderlich, das Schließkammerventil 20 (siehe Fig. 1a) zum Ablassen des Schließfluids gezielt für einen definierten Zeitabschnitt öffnen und schließen zu können.

Es kann deshalb vorgesehen sein, dass die Steuerungsanordnung 12 für den Entleerungsmechanismus auf die Ventilanordnung mit dem wenigstens einem Schließkammerventil 20 und auf den einzigen Kolbenschieber 10 wirkt, wobei das Schließkammerventil 20 elektrisch schaltbar ist, d.h. einen elektromechanischen oder piezoelektrischen Wirkmechanismus aufweist. Bei einem solchen Schließkammerventil 20 kann das Öffnen und Schließen unabhängig von den hydraulischen Drücken in der Schleudertrommel 1 erfolgen.

Das wenigstens eine Schließkammerventil 20 arbeitet dementsprechend vorzugsweise als elektrisches Ventil, wie z.B. Magnetventil oder Piezoventil, das durch elektrische Steuerimpulse der Steuereinrichtung 13 geöffnet und geschlossen werden kann. Dieser Steuerimpuls könnte beispielsweise per Funk in das rotierende System zu einem Empfänger am Ventil gesendet werden (nicht dargestellt). Die hierfür erforderliche elektrische Energie kann z.B. mittels eines Systems in die rotierende Schleudertrommel 1 übertragen werden, welches nach dem induktiven Prinzip arbeitet. Ebenso kann aber auch ein Energiespeicher, wie z.B. eine Batterie, in der Schleudertrommel 1 vorgesehen sein. Das Schließkammerventil 20 kann auch nach einem anderen geeigneten Wirkprinzip arbeiten.

Somit kann bei Bedarf ein Teil der Schließfluidmenge aus der Schließkammer 14 entleert werden. In Kombination mit dem oberhalb des Kolbenschiebers 10 befindlichen Produkts P, welches auf den Kolbenschieber 10 einen Druck ausübt, senkt sich der Kolbenschieber 10 so weit ab, bis sich die Drücke unterhalb und oberhalb des Kolbenschiebers 10 angeglichen haben und so die gewünschte Mittelstellung des Kolbenschiebers 10 erreicht wird.

In Fig. 1a, Fig. 1b und Fig. 2 ist jeweils die Feststoffaustragsöffnung 11a des ersten Satzes Feststoffaustragsöffnungen und die Feststoffaustragsöffnung 11b des zweiten Satzes Feststoffaustragsöffnungen axial direkt übereinanderliegend dargestellt, was aber nicht erforderlich ist und aus Festigkeitsgründen auch nicht vorteilhaft ist.

Die Feststoffaustragsöffnungen 11a des ersten Satzes Feststoffaustragsöffnungen und die Feststoffaustragsöffnungen 11b des zweiten Satzes Feststoffaustragsöffnungen können auch winkelversetzt zueinander am Umfang der Schleudertrommel 1 platziert sein, wie dies in Fig. 3 dargestellt ist.

Ebenfalls kann die Anzahl der Feststoffaustragsöffnungen 11a des ersten Satzes Feststoffaustragsöffnungen und Anzahl der Feststoffaustragsöffnungen 11b des zweiten Satzes Feststoffaustragsöffnungen unterschiedlich sein, wie dies in Fig. 4 dargestellt ist.

Auch können die Kanäle 18a, 18b der einzelnen Feststoffaustragsöffnungen 11a, 11b (welche in Fig. 1a und Fig. 1b jeweils einen horizontalen Verlauf zeigen) vertikal fächerförmig angestellt sein, so dass die dem Kolbenschieber 10 zugewandten Eingänge der Kanäle 18a, 18b einen geringeren vertikalen Abstand voneinander haben als die vom Kolbenschieber 10 abgewandten Ausgänge der Kanäle 18a, 18b (siehe Fig. 2). Jeweils zwei der Kanäle 18a, b, die in Umfangsrichtung korrespondierend übereinanderliegen, können somit winklig zueinander verlaufen.

Um eine Unwucht der Schleudertrommel 1 zu vermeiden, ist es vorteilhaft, wenn der ersten Satz Feststoffaustragsöffnungen 11a und zweiten Satz Feststoffaustragsöffnungen 11b jeweils in sich rotationssymmetrisch ist. Es ist aber auch vorstellbar, dass erst die Kombination aus dem ersten Satz Feststoffaustragsöffnungen 11a und zweiten Satz Feststoffaustragsöffnungen 11b eine Rotationssymmetrie ergibt.

Weiterhin kann ein Öffnungsquerschnitt der Feststoffaustragsöffnungen 11a des ersten Satzes Feststoffaustragsöffnungen 11a oder der Feststoffaustragsöffnungen 11b des zweiten Satzes Feststoffaustragsöffnungen 11b identisch sein. Vorstellbar ist allerdings auch, dass die Öffnungsquerschnitte der Feststoffaustragsöffnungen 11a des ersten Satzes Feststoffaustragsöffnungen 11a und die Öffnungsquerschnitte der Feststoffaustragsöffnungen 11b des zweiten Satzes Feststoffaustragsöffnungen 11b unterschiedlich dimensioniert sind. So kann z.B. der jeweilige Querschnitt der Feststoffaustragsöffnungen 11b des zweiten Satzes Feststoffaustragsöffnungen 11b grösser sein als der jeweilige Querschnitt der Feststoffaustragsöffnungen 11a des ersten Satzes Feststoffaustragsöffnungen 11a.

Auf diese Weise können in der Mittelstellung des Kolbenschiebers 10 geringe Mengen Feststoff S pro Zeiteinheit aus der Schleudertrommel 1 entleert werden, während bei vollständig abgesenktem Kolbenschieber 10 deutlich größere Mengen Feststoff S pro Zeiteinheit aus der Schleudertrommel 1 entleerbar sind. Die Entleerungsmenge pro Zeiteinheit ist auf diese Weise nicht linear zum Hub des Kolbenschiebers 10.

Ebenfalls vorstellbar ist, dass die Summe der Öffnungsquerschnitte der Feststoffaustragsöffnungen 11a des ersten Satzes Feststoffaustragsöffnungen und die Summe der Öffnungsquerschnitte der Feststoffaustragsöffnungen 11b des zweiten Satzes Feststoffaustragsöffnungen unterschiedlich dimensioniert sind.

Der Querschnitt der jeweiligen Feststoffentleerungsöffnungen 11a, 11b kann kreisförmig, langloch- oder schlitzförmig, oval oder ellipsenförmig, dreieckig, rechteckig oder polygonal ausgeführt sein.

Der geöffnete Kolbenschieber 10 hebt sich erst dann wieder in die Schließposition, wenn erneut Schließfluid über das Schließfluidventil 15 in die Schließkammer 14 geleitet wird. Analog zu dem Absenken des Kolbenschiebers 10 in die Mittelstellung ist auch ein Anheben des Kolbenschiebers 10 in die Mittelstellung möglich, da der Hub des Kolbenschiebers 10 von der eingeleiteten Schließfluidmenge, der Dichte des Schließfluids und dem sich durch die Fliehkraft einstellenden Druck in der Schließkammer 14 abhängt.

Alternativ oder zusätzlich kann auch vorgesehen sein, dass der Kolbenschieber 10 auch in eine jeweilige Zwischenstellung positioniert werden kann, bei dem der jeweilige Querschnitt der Feststoffaustragsöffnungen 11a des ersten Satzes Feststoffaustragsöffnungen 11a oder der jeweilige Querschnitt der Feststoffaustragsöffnungen 11b des zweiten Satzes Feststoffaustragsöffnungen 11b nur teilweise geöffnet oder geschlossen ist. Mit "teilweise" ist gemeint, dass der Kolbenschieber 10 den ersten Satz Feststofföffnungen 11a oder den zweiten Satz Feststofföffnungen 11b z.B. jeweils zur Hälfte, also nicht vollständig öffnet.

Eine genaue Dosierung der Schließfluidmenge ist mit dem Schließfluidventil 15 und mit der Steuereinrichtung 13 einfach realisierbar.

Um die Präzision dies Entleerungssystems zu erhöhen, ist es denkbar die axiale Position des Kolbenschiebers 10 messtechnisch zu erfassen, an die Steuereinrichtung 13 zu übermitteln, dort auszuwerten und in Abhängigkeit dieser Auswertung das Schließfluidventil 15 bzw. das Schließkammerventil 20 anzusteuern. Hierdurch wird die exakte Positionierung des Kolbenschiebers nicht nur gesteuert, sondern geregelt.

Mit dem beschriebenen Separator ist somit sowohl die Öffnungszeit der Feststoffaustragsöffnungen 11a, 11b als auch der Öffnungsquerschnitt (Summe der Querschnitte der vom Kolbenschieber 10 freigegebenen Feststoffaustragsöffnungen 11a, 11b) einstellbar.

### Bezugszeichen

- 1: Schleudertrommel
- 2: Trommelunterteil
- 3: Trommeloberteil
- 4: Produktzulaufrohr
- 5: Verteiler
- 6: Trennraum
- 7: Tellerpaket
- 8: Feststoffsammelraum
- 9: Schälscheibe
- 10: Kolbenschieber
- 11, 11a, 11b: Feststoffaustragsöffnung
- 12: Steuerungsanordnung
- 13: Steuereinrichtung
- 14: Schließkammer
- 15: Schließfluidventil
- 16: Schließkammerventil
- 17: Ablaufkanal
- 18a, 18b: Kanal
- 19: Öffnungsfluidventil
- 20: Schließkammerventil
- D: Drehachse
- S: Feststoff
- L: Flüssigphase
- P: Produkt
- M: Antriebsmotor
- SP: Antriebsspindel
- G: Maschinengestell
- H: Haube

## Patentansprüche

1. Separator, insbesondere selbstentleerender Separator, zur zentrifugalen Trennung eines fließfähigen Produkts (P) in wenigstens eine Flüssigkeitsphase (L) und wenigstens eine Feststoffphase (S), der eine drehbare Schleudertrommel (1) mit vertikaler Drehachse (D) aufweist, die einen Trennraum (6) aufweist, in dem vorzugsweise ein Tellerpaket (7) vorgesehen ist, und die Feststoffaustragsöffnungen (11) aufweist und einen Entleerungsmechanismus mit einem einzigen Kolbenschieber (10), der dazu ausgelegt ist, die Feststoffentleerungsöffnungen (11) diskontinuierlich zu öffnen und zu schließen, wobei eine Steuerungsanordnung (12) für den Entleerungsmechanismus vorgesehen ist, **dadurch gekennzeichnet, dass** die Schleudertrommel (1) auf ihrem Umfang einen ersten Satz Feststoffaustragsöffnungen (11a) und einen zweiten Satz Feststoffaustragsöffnungen (11b) aufweist, wobei der erste Satz Feststoffaustragsöffnungen (11a) und der zweite Satz Feststoffaustragsöffnungen (11b) in zwei unterschiedlichen axialen Höhen am Umfang der Schleudertrommel (1) angeordnet ist und somit vertikal voneinander beabstandet ist, wobei die beiden Sätze von Feststoffaustragsöffnungen mit dem einzigen Kolbenschieber (10) öffenbar und schließbar sind.

2. Separator nach Anspruch 1, **dadurch gekennzeichnet, dass** die Steuerungsanordnung (12) für den Entleerungsmechanismus eine Schließkammer (14) für ein Fluid aufweist und eine Ventilanordnung mit wenigstens einem Schließkammerventil (20) aufweist, das mit der Schließkammer (14) in Verbindung steht, um durch Ablassen von Schließfluid den einzigen Kolbenschieber (10) zu betätigen.

3. Separator nach Anspruch 1 oder 2, **dadurch gekennzeichnet, dass** die Steuerungsanordnung (12) für den Entleerungsmechanismus auf die Ventilanordnung mit dem wenigstens einem Schließkammerventil (20) wirkt, das einen elektromechanischen oder piezoelektrischen Wirkmechanismus hat.

4. Separator nach einem der vorgenannten Ansprüche, **dadurch gekennzeichnet, dass** sich der Kolbenschieber (10) durch eine vollständig gefüllte Schließkammer (14) in einer Schließstellung befindet und den ersten Satz Feststoffaustragsöffnungen (11a) und den zweiten Satz Feststoffaustragsöffnungen (11b) verschließt.

5. Separator nach einem der vorgenannten Ansprüche, **dadurch gekennzeichnet, dass** sich der Kolbenschieber (10) durch eine vollständig geleerte Schließkammer (14) in einer Öffnungsstellung befindet und den ersten Satz Feststoffaustragsöffnungen (11a) und den zweiten Satz Feststoffaustragsöffnungen (11b) freigibt und öffnet.

6. Separator nach einem der vorgenannten Ansprüche, **dadurch gekennzeichnet, dass** der Kolbenschieber (10) in eine Mittelstellung bewegbar ist, so dass er nur den ersten, vorzugsweise vertikal oben angeordneten Satz Feststoffaustragsöffnungen (11a) frei gibt.

7. Separator nach einem der vorgenannten Ansprüche, **dadurch gekennzeichnet, dass** der Kolbenschieber (10) in eine jeweilige Zwischenstellung positionierbar ist, bei dem der Querschnitt der Feststoffaustragsöffnungen (11a) des ersten Satzes Feststoffaustragsöffnungen oder der Querschnitt der Feststoffaustragsöffnungen (11b) des zweiten Satzes Feststoffaustragsöffnungen axial nur teilweise geöffnet ist.

8. Separator nach einem der vorgenannten Ansprüche, **dadurch gekennzeichnet, dass** die Schleudertrommel (1) einfach und/oder doppelt konisch ausgelegt ist.

9. Separator nach Anspruch 8, **dadurch gekennzeichnet, dass** der ersten Satz Feststoffaustragsöffnungen (11a) und der zweiten Satz Feststoffaustragsöffnungen (11b) auf dem größten Radius der einfach und/oder doppelt konisch Schleudertrommel (1) angeordnet sind.

10. Separator nach einem der vorgenannten Ansprüche, **dadurch gekennzeichnet, dass** die Feststoffaustragsöffnung (11a) des ersten Satzes Feststoffaustragsöffnungen und die Feststoffaustragsöffnung (11b) des zweiten Satzes Feststoffaustragsöffnungen axial direkt übereinanderliegend angeordnet sind.

11. Separator nach einem der vorgenannten Ansprüche, **dadurch gekennzeichnet, dass** die Feststoffaustragsöffnungen (11a) des ersten Satzes Feststoffaustragsöffnungen und die Feststoffaustragsöffnungen (11b) des zweiten Satzes Feststoffaustragsöffnungen in Umfangsrichtung zueinander winkelversetzt am Umfang der Schleudertrommel (1) platziert sind.

12. Separator nach einem der vorgenannten Ansprüche, **dadurch gekennzeichnet, dass** die Anzahl der Feststoffaustragsöffnungen (11a) des ersten Satzes Feststoffaustragsöffnungen und Anzahl der Feststoffaustragsöffnungen (11b) des zweiten Satzes Feststoffaustragsöffnungen unterschiedlich ist.

13. Separator nach einem der vorgenannten Ansprüche, **dadurch gekennzeichnet, dass** der erste Satz Feststoffaustragsöffnungen (11a) und der zweite Satz Feststoffaustragsöffnungen (11b) jeweils in sich rotationssymmetrisch ausgelegt ist.

14. Separator nach einem der vorgenannten Ansprüche, **dadurch gekennzeichnet, dass** ein Öffnungsquerschnitt der Feststoffaustragsöffnungen (11a) des ersten Satzes Feststoffaustragsöffnungen oder der Feststoffaustragsöffnungen (11b) des zweiten Satzes Feststoffaustragsöffnungen jeweils identisch dimensioniert ist.

15. Separator nach einem der Ansprüche 1 bis 13, **dadurch gekennzeichnet, dass** die Öffnungsquerschnitte der Feststoffaustragsöffnungen (11a) des ersten Satzes Feststoffaustragsöffnungen und die Öffnungsquerschnitte der Feststoffaustragsöffnungen (11b) des zweiten Satzes Feststoffaustragsöffnungen jeweils unterschiedlich dimensioniert sind.

16. Separator nach einem der Ansprüche 1 bis 13, **dadurch gekennzeichnet, dass** die Summe der Öffnungsquerschnitte der Feststoffaustragsöffnungen (11a) des ersten Satzes Feststoffaustragsöffnungen und die Summe der Öffnungsquerschnitte der Feststoffaustragsöffnungen (11b) des zweiten Satzes Feststoffaustragsöffnungen jeweils zueinander unterschiedlich dimensioniert sind.

17. Separator nach einem der vorgenannten Ansprüche, **dadurch gekennzeichnet, dass** der Querschnitt der jeweiligen Feststoffaustragsöffnungen (11b) des zweiten Satzes Feststoffaustragsöffnungen (11b) kleiner ist als der Querschnitt der jeweiligen Feststoffaustragsöffnungen (11a) des ersten Satzes Feststoffaustragsöffnungen (11a).

18. Separator nach einem der vorgenannten Ansprüche, **dadurch gekennzeichnet, dass** der Querschnitt der jeweiligen Feststoffentleerungsöffnungen (11a, 11b) kreisförmig, langloch- oder schlitzförmig, oval oder elipsenförmig, dreieckig, rechteckig oder polygonal ausgeführt ist.

19. Separator nach einem der vorgenannten Ansprüche, **dadurch gekennzeichnet, dass** sich an die jeweilige Feststoffaustragsöffnung (11a, 11b) jeweils ein Kanal (18a, 18b) anschließt, der jeweils eine Wandung der Schleudertrommel (1) durchgreift und durch den jeweils der Feststoff S aus der Schleudertrommel (1) radial nach außen abgeführt wird.

20. Separator nach Anspruch 19, **dadurch gekennzeichnet, dass** die Kanäle (18a, 18b) der einzelnen Feststoffaustragsöffnungen (11a, 11b) jeweils einen horizontalen Verlauf aufweisen.

21. Separator nach Anspruch 19, **dadurch gekennzeichnet, dass** die Kanäle (18a, 18b) der einzelnen Feststoffaustragsöffnungen (11a, 11b) fächerförmig angestellt sind, so dass dem Kolbenschieber (10) zugewandten Eingänge der Kanäle (18a, 18b) einen geringeren vertikalen Abstand voneinander haben als vom Kolbenschieber (10) abgewandten Ausgänge der Kanäle (18a, 18b).

22. Verfahren zur Steuerung des Feststoffaustrags eines Separators nach einem der vorgenannten Ansprüche, **dadurch gekennzeichnet, dass** der eine einzige Kolbenschieber (10) derart ansteuerbar ist, dass er den ersten Satz Feststoffaustragsöffnungen (11a) und / oder den zweiten Satz Feststoffaustragsöffnungen (11b) vollständig axial oder teilweise axial öffnet oder verschließt.

## Claims

1. Separator, in particular self-emptying separator, for centrifugal separation of a flowable product (P) into at least one liquid phase (L) and at least one solid phase (S), which has a rotatable centrifuge drum (1) with a vertical rotation axis (D), which has a separation chamber (6), in which a disc stack (7) is preferably provided, and which has solids discharge openings (11) and an emptying mechanism with a single piston valve (10), which is designed to open and close the solids discharge openings (11) discontinuously, wherein a control assembly (12) is provided for the emptying mechanism, **characterized in that** the centrifuge drum (1) has, on its circumference, a first set of solids discharge openings (11a) and a second set of solids discharge openings (11b), wherein the first set of solids discharge openings (11a) and the second set of solids discharge openings (11b) are arranged at two different axial heights on the circumference of the centrifuge drum (1) and thus are vertically spaced from each other, wherein the two sets of solids discharge openings are openable and closable with the single piston valve (10).

2. Separator according to claim 1, **characterized in that** the control assembly (12) for the emptying mechanism comprises a closing chamber (14) for a fluid and comprises a valve assembly having at least one closing chamber valve (20) which communicates with the closing chamber (14) in order to actuate the single piston valve (10) by discharging closing fluid.

3. Separator according to claim 1 or 2, **characterized in that** the control assembly (12) for the emptying mechanism acts on the valve assembly with the at least one closing chamber valve (20), which has an electromechanical or piezoelectric operating mechanism.

4. Separator according to one of the preceding claims, **characterized in that** the piston valve (10) is in a closed position due to a completely filled closing chamber (14) and closes the first set of solids discharge openings (11a) and the second set of solids discharge openings (11b).

5. Separator according to one of the preceding claims, **characterized in that** the piston valve (10) is in an open position due to a completely emptied closing chamber (14) and releases and opens the first set of solids discharge openings (11a) and the second set of solids discharge openings (11b).

6. Separator according to one of the preceding claims, **characterized in that** the piston valve (10) can be moved into a central position so that it only releases the first set of solids discharge openings (11a), preferably arranged vertically at the top.

7. Separator according to one of the preceding claims, **characterized in that** the piston valve (10) can be positioned in a respective intermediate position in which the cross-section of the solids discharge openings (11a) of the first set of solids discharge openings or the cross-section of the solids discharge openings (11b) of the second set of solids discharge openings is only partially open axially.

8. Separator according to one of the preceding claims, c **characterized in that** the centrifuge drum (1) has a single and/or double conical design.

9. Separator according to claim 8, **characterized in that** the first set of solids discharge openings (11a) and the second set of solids discharge openings (11b) are arranged on the largest radius of the single and/or double conical centrifuge drum (1).

10. Separator according to one of the preceding claims, **characterized in that** the solids discharge opening (11a) of the first set of solids discharge openings and the solids discharge opening (11b) of the second set of solids discharge openings are arranged axially directly one above the other.

11. Separator according to one of the preceding claims, **characterized in that** the solids discharge openings (11a) of the first set of solids discharge openings and the solids discharge openings (11b) of the second set of solids discharge openings are placed at an angle offset to one another in the circumferential direction on the circumference of the centrifuge drum (1).

12. Separator according to one of the preceding claims, **characterized in that** the number of solids discharge openings (11a) of the first set of solids discharge openings and the number of solids discharge openings (11b) of the second set of solids discharge openings are different.

13. Separator according to one of the preceding claims, **characterized in that** the first set of solids discharge openings (11a) and the second set of solids discharge openings (11b) are each designed to be rotationally symmetrical.

14. Separator according to one of the preceding claims, **characterized in that** an opening cross-section of the solids discharge openings (11a) of the first set of solids discharge openings or of the solids discharge openings (11b) of the second set of solids discharge openings is in each case identically dimensioned.

15. Separator according to one of claims 1 to 13, **characterized in that** the opening cross-sections of the solids discharge openings (11a) of the first set of solids discharge openings and the opening cross-sections of the solids discharge openings (11b) of the second set of solids discharge openings are each dimensioned differently.

16. Separator according to one of claims 1 to 13, **characterized in that** the sum of the opening cross-sections of the solids discharge openings (11a) of the first set of solids discharge openings and the sum of the opening cross-sections of the solids discharge openings (11b) of the second set of solids discharge openings are each dimensioned differently from one another.

17. Separator according to one of the preceding claims, **characterized in that** the cross-section of the respective solids discharge openings (11b) of the second set of solids discharge openings (11b) is smaller than the cross-section of the respective solids discharge openings (11a) of the first set of solids discharge openings (11a).

18. Separator according to one of the preceding claims, **characterized in that** the cross-section of the respective solids discharge openings (11a, 11b) is circular, slot-shaped, oval or elliptical, triangular, rectangular or polygonal.

19. Separator according to one of the preceding claims, **characterized in that** the respective solids discharge opening (11a, 11b) is adjoined by a respective channel (18a, 18b) which extends through a respective wall of the centrifuge drum (1) and through which the respective solids S are discharged radially outwards from the centrifuge drum (1).

20. Separator according to claim 19, **characterized in that** the channels (18a, 18b) of the individual solids discharge openings (11a, 11b) each have a horizontal course.

21. Separator according to claim 19, **characterized in that** the channels (18a, 18b) of the individual solids discharge openings (11a, 11b) are arranged in a fan shape, so that the inlets of the channels (18a, 18b) facing the piston valve (10) have a smaller vertical distance from one another than the outlets of the channels (18a, 18b) facing away from the piston valve (10).

22. Method for controlling the solids discharge of a separator according to one of the preceding claims, **characterized in that** the one single piston valve (10) can be actuated in such a way that it opens or closes the first set of solids discharge openings (11a) and/or the second set of solids discharge openings (11b) completely axially or partially axially.

## Revendications

1. Séparateur, en particulier séparateur autovidangeur, destiné à la séparation centrifuge d'un produit coulant (P) constitué d'au moins une phase liquide (L) et d'au moins une phase solide (S), comportant un tambour centrifugeur rotatif (1) avec un axe de rotation vertical (D), lequel comporte une chambre de séparation (6), à l'intérieur de laquelle est de préférence prévu un système de plateaux (7), et comporte des ouvertures d'apport de solide (11) et un mécanisme de vidange doté d'un tiroir unique (10), lequel est disposé de façon à ouvrir et fermer les ouvertures de vidange de solide (11) de manière discontinue, dans lequel un arrangement de commande (12) est prévu pour le mécanisme de vidange, **caractérisé en ce que** le tambour centrifugeur (1) comporte sur son pourtour un premier jeu d'ouvertures d'apport de solide (11a) et un deuxième jeu d'ouvertures d'apport de solide (11b), dans lequel le premier jeu d'ouvertures d'apport de solide (11a) et le deuxième jeu d'ouvertures d'apport de solide (11b) sont disposés à deux hauteurs axiales différentes sur le pourtour du tambour centrifugeur (1) et sont ainsi verticalement écartés l'un de l'autre, dans lequel les deux jeux d'ouvertures d'apport de solide peuvent être ouverts et fermés par le tiroir unique (10).

2. Séparateur selon la revendication 1, **caractérisé en ce que** l'arrangement de commande (12) pour le mécanisme de vidange comporte une chambre de fermeture (14) pour un fluide et un arrangement de vanne doté d'au moins une vanne de chambre de fermeture (20), laquelle est en liaison avec la chambre de fermeture (14) afin d'actionner le tiroir unique (10) par évacuation du fluide de fermeture.

3. Séparateur selon la revendication 1 ou 2, **caractérisé en ce que** l'arrangement de commande (12) pour le mécanisme de vidange agit sur l'arrangement de vanne avec l'au moins une vanne de chambre de fermeture (20), laquelle possède un mécanisme d'action électromécanique ou piézoélectrique.

4. Séparateur selon l'une des revendications susnommées, **caractérisé en ce que** le tiroir (10) se trouve dans une position de fermeture par le biais d'une chambre de fermeture (14) entièrement remplie et ferme le premier jeu d'ouvertures d'apport de solide (11a) et le deuxième jeu d'ouvertures d'apport de solide (11b).

5. Séparateur selon l'une des revendications susnommées, **caractérisé en ce que** le tiroir (10) se trouve dans une position d'ouverture par le biais d'une chambre de fermeture (14) entièrement vidée et dégage et ouvre le premier jeu d'ouvertures d'apport de solide (11a) et le deuxième jeu d'ouvertures d'apport de solide (11b).

6. Séparateur selon l'une des revendications susnommées, **caractérisé en ce que** le tiroir (10) peut être déplacé dans une position médiane de sorte qu'il ne dégage que le premier jeu d'ouvertures d'apport de solide (11a), de préférence disposé en haut dans le sens vertical.

7. Séparateur selon l'une des revendications susnommées, **caractérisé en ce que** le tiroir (10) peut être déplacé dans une position intermédiaire respective, pour laquelle la section transversale des ouvertures d'apport de solide (11a) du premier jeu d'ouvertures d'apport de solide ou la section transversale des ouvertures d'apport de solide (11b) du deuxième jeu d'ouvertures d'apport de solide ne sont que partiellement ouvertes dans la direction axiale.

8. Séparateur selon l'une des revendications susnommées, **caractérisé en ce que** le tambour centrifugeur (1) est configuré comme cône simple et/ou double.

9. Séparateur selon la revendication 8, **caractérisé en ce que** le premier jeu d'ouvertures d'apport de solide (11a) et le deuxième jeu d'ouvertures d'apport de solide (11b) sont disposés sur le plus grand rayon du tambour centrifugeur (1) en cône simple et/ou double.

10. Séparateur selon l'une des revendications susnommées, **caractérisé en ce que** l'ouverture d'apport de solide (11a) du premier jeu d'ouvertures d'apport de solide et l'ouverture d'apport de solide (11b) du deuxième jeu d'ouvertures d'apport de solide sont disposées comme directement superposées dans la direction axiale.

11. Séparateur selon l'une des revendications susnommées, **caractérisé en ce que** les ouvertures d'apport de solide (11a) du premier jeu d'ouvertures d'apport de solide et les ouvertures d'apport de solide (11b) du deuxième jeu d'ouvertures d'apport de solide sont placées sur la circonférence du tambour centrifugeur (1) avec un décalage angulaire les unes aux autres dans la direction circonférentielle.

12. Séparateur selon l'une des revendications susnommées, **caractérisé en ce que** le nombre des ouvertures d'apport de solide (11a) du premier jeu d'ouvertures d'apport de solide diffère du nombre des ouvertures d'apport de solide (11b) du deuxième jeu d'ouvertures d'apport de solide.

13. Séparateur selon l'une des revendications susnommées, **caractérisé en ce que** le premier jeu d'ouvertures d'apport de solide (11a) et le deuxième jeu d'ouvertures d'apport de solide (11b) sont chacun configurés en symétrie de rotation.

14. Séparateur selon l'une des revendications susnommées, **caractérisé en ce qu'**une section d'ouverture des ouvertures d'apport de solide (11a) du premier jeu d'ouvertures d'apport de solide ou des ouvertures d'apport de solide (11b) du deuxième jeu d'ouvertures d'apport de solide est de dimension identique pour chacune d'entre elles.

15. Séparateur selon l'une des revendications 1 à 13, **caractérisé en ce que** les sections d'ouverture des ouvertures d'apport de solide (11a) du premier jeu d'ouvertures d'apport de solide et les sections d'ouverture des ouvertures d'apport de solide (11b) du deuxième jeu d'ouvertures d'apport de solide sont respectivement de dimensions différentes.

16. Séparateur selon l'une des revendications 1 à 13, **caractérisé en ce que** la somme des sections d'ouverture des ouvertures d'apport de solide (11a) du premier jeu d'ouvertures d'apport de solide et la somme des sections d'ouverture des ouvertures d'apport de solide (11b) du deuxième jeu d'ouvertures d'apport de solide sont respectivement de dimensions différentes.

17. Séparateur selon l'une des revendications susnommées, **caractérisé en ce que** la section de chacune des ouvertures d'apport de solide (11b) du deuxième jeu d'ouvertures d'apport de solide (11b) est plus petite que la section de chacune des ouvertures d'apport de solide (11a) du premier jeu d'ouvertures d'apport de solide (11a).

18. Séparateur selon l'une des revendications susnommées, **caractérisé en ce que** la section de chacune des ouvertures de vidange de solide (11a, 11b) est réalisée comme circulaire, en forme de trou oblong ou de fente, ovale ou ellipsoïde, triangulaire, rectangulaire ou polygonale.

19. Séparateur selon l'une des revendications susnommées, **caractérisé en ce qu'**à chacune des ouvertures d'apport de solide (11a, 11b) est relié un canal respectif (18a, 18b), lequel traverse respectivement une paroi du tambour centrifugeur (1) et à par lequel le solide S est évacué radialement hors du tambour centrifugeur (1) vers l'extérieur.

20. Séparateur selon la revendication 19, **caractérisé en ce que** les canaux (18a, 18b) des ouvertures d'apport de solide individuelles (11a, 11b) comportent chacun un tracé horizontal.

21. Séparateur selon la revendication 19, **caractérisé en ce que** les canaux (18a, 18b) des ouvertures d'apport de solide individuelles (11a, 11b) sont arrangés en éventail, de sorte que les entrées des canaux (18a, 18b) tournées vers le tiroir (10) possèdent les unes aux autres un écart vertical inférieur à celui des sorties des canaux (18a, 18b) se détournant du tiroir (10).

22. Procédé de commande de l'apport de solide d'un séparateur selon l'une des revendications susnommées, **caractérisé en ce que** l'un tiroir unique (10) peut être commandé de sorte qu'il ouvre ou ferme dans la direction axiale, totalement ou partiellement, le premier jeu d'ouvertures d'apport de solide (11a) et/ou le deuxième jeu d'ouvertures d'apport de solide (11b).
